# EUROPÄISCHE PATENTSCHRIFT

(11) **EP 2 589 735 B1**
(45) Veröffentlichungstag und Bekanntmachung des Hinweises auf die Patenterteilung: **01.09.2021**
(21) Anmeldenummer: 12190894.1
(22) Anmeldetag: 31.10.2012
(51) Int. Cl.: E05D 7/04

(54) **BESCHLAGANORDNUNG**
FITTING DEVICE
AGENCEMENT DE FERRURE

(30) Priorität: 03.11.2011 DE 202011107495 U
(43) Veröffentlichungstag der Anmeldung: 08.05.2013
(62) Teilanmeldung aus: 16201126.6
(73) Patentinhaber: MACO Technologie GmbH, 5020 Salzburg (AT)
(72) Erfinder: Habersatter, Mathias, 5550 Radstadt (AT)
(74) Vertreter: Manitz Finsterwald Patent- und Rechtsanwaltspartnerschaft mbB

(56) Entgegenhaltungen:
- EP-A2- 1 617 025
- WO-A1-02/086263
- US-A1- 2006 179 610
- US-A1- 2008 022 491
- US-A1- 2010 242 227

## Beschreibung

Die vorliegende Erfindung betrifft eine Beschlaganordnung für einen Flügel eines Fensters, einer Tür oder dergleichen mit einem zur Anbringung an dem Flügel ausgebildeten Flügelteil und mit einem zur Anbringung an einem feststehenden Rahmen ausgebildeten Rahmenteil. Das Flügelteil und das Rahmenteil sind verschwenkbar miteinander gekoppelt.

Bei der Montage eines Fensters oder einer Tür ist es von großer Bedeutung, dass der Flügel richtig in dem Rahmen positioniert wird. Nur so kann sichergestellt werden, dass sich das Fenster bzw. die Tür korrekt schließen lässt und dass den optischen Eindruck störende ungleichmäßige Spalte zwischen dem Rahmen und dem Flügel vermieden werden.

Um die Montage des Fensters bzw. der Tür zu vereinfachen, kann die Beschlaganordnung eine Justiereinheit umfassen, durch die die relative Lage des Flügelteils und des Rahmenteils verändert werden kann und/oder durch die die Lage einer Schwenkachse, um die das Flügelteil und das Rahmenteil verschwenkbar sind, beeinflusst werden. Eine solche Justiereinheit kann auch so ausgestaltet sein, dass mit ihrer Hilfe eine Position des Rahmenteils und/oder des Flügelteils an dem Rahmen bzw. an dem Flügel korrigierbar ist. Mit anderen Worten können durch die Justiereinheit kleine Ungenauigkeiten des Rahmens und/oder des Flügels sowie Fehler beim Anbringen der Beschlaganordnung kompensiert werden.

Problematisch ist bei derartigen Justiereinheiten allerdings oftmals, dass die entsprechenden Mechanismen zum Erzeugen von Justierungsbewegungen des Rahmenteils und/oder des Flügelteils unzuverlässig sind. Gerade bei Längsjustierungsmechanismen, mit deren Hilfe das Rahmenteil und das Flügelteil zu Justierungszwecken in einer Richtung parallel zu der Schwenkachse relativ zueinander bewegbar sind, tritt das Problem auf, dass sich der Mechanismus im Laufe der Zeit verstellt, sodass die Justierung wiederholt werden muss.

Die WO 02/086263 beschreibt eine Beschlaganordnung mit einer in einer horizontalen und einer vertikalen Richtung beweglichen Lasche, wobei durch deren Lageveränderung zwei Scharnierteile eines Scharniers relativ zueinander justierbar sind.

Die US 2006/0179610 A1 offenbart eine Beschlaganordnung mit einer Lasche, durch die zwei Scharnierteile der Anordnung in einer Richtung parallel zu deren Schwenkachse justierbar sind.

Die US 2008/0022491 A1 offenbart eine Beschlaganordnung mit einer in einem Gebrauchszustand in einem Schlitten festgelegten Lasche.

Die EP 1 617 025 A2 offenbart eine Beschlaganordnung mit den Merkmalen des Oberbegriffs des Anspruchs 1.

Es ist eine Aufgabe der vorliegenden Erfindung, eine Beschlaganordnung mit einer Justiereinheit zu schaffen, durch die die Beschlaganordnung auf einfache Weise zuverlässig und dauerhaft justierbar ist.

Die Lösung dieser Aufgabe erfolgt durch eine Beschlaganordnung mit den Merkmalen des Anspruchs 1.

Wie vorstehend bereits erwähnt, umfasst die Beschlaganordnung der eingangs genannten Art ein Flügelteil und ein Rahmenteil, die um eine Schwenkachse verschwenkbar miteinander gekoppelt sind. Das Rahmenteil und das Flügelteil sind zu Justierungszwecken mittels eines Längsjustierungsmechanismus einer Justiereinheit in einer Richtung parallel zu der Schwenkachse relativ zueinander bewegbar. Um sicherzustellen, dass sich der Längsjustierungsmechanismus im Laufe der Zeit nicht verstellt und die Beschlaganordnung erneut justiert werden muss, weist der Längsjustierungsmechanismus selbsthemmende Eigenschaften auf.

Mit anderen Worten ist der Längsjustierungsmechanismus so ausgestaltet, dass die beteiligten Komponenten eine Veränderung der Justierung nur erlauben, wenn diese bewusst durchgeführt wird. Die im Rahmen einer üblichen Verwendung auftretenden Kräfte bewirken somit keine Verstellung der Justierung, sodass eine einmal durchgeführte Justierung zuverlässig erhalten bleibt.

Gemäß der Erfindung weist die Justiereinheit einen Querjustierungsmechanismus auf, der derart ausgestaltet ist, dass das Rahmenteil und das Flügelteil zu Justierungszwecken in einer Richtung senkrecht zu der Schwenkachse relativ zueinander bewegbar sind, wobei der Querjustierungsmechanismus insbesondere selbsthemmende Eigenschaften aufweist. Neben dem Längsjustierungsmechanismus ist somit ein Querjustierungsmechanismus vorgesehen, um die Beschlaganordnung nicht nur parallel zu der Schwenkachse sondern auch senkrecht dazu justieren zu können. Durch eine selbsthemmende Ausgestaltung des Querjustierungsmechanismus kann ein ungewollter und oftmals schleichender Verlust der Justierung zuverlässig verhindert werden.

Eine Selbsthemmung kann durch die Verwendung von geeigneten Getrieben in dem Längsjustierungsmechanismus und/oder dem Querjustierungsmechanismus erzeugt werden. Der Längsjustierungsmechanismus umfasst erfindungsgemäß zumindest ein Schneckengetriebe. Auch der Querjustierungsmechanismus kann ein Schneckengetriebe umfassen.

Der Längsjustierungsmechanismus und/oder der Querjustierungsmechanismus können derart ausgebildet sein, dass eine Relativbewegung des Rahmenteils und des Flügelteils - d.h. eine Bewegung des Rahmenteils oder des Flügelteils oder eine Bewegung beider Teile - durch eine Drehbewegung eines Justierelements bewirkbar ist. Eine Drehachse des Justierelements kann senkrecht zu einer durch eine Drehung des Justierelements bewirkten Justierbewegung angeordnet sein.

Das Justierelement kann drehfest mit einer Schnecke verbunden sein, in die ein mit einer Justierwelle des Längsjustierungsmechanismus oder des Querjustierungsmechanismus drehfest verbundenes Zahnrad eingreift. Die Justiereinheit ist an dem Rahmenteil oder dem Flügelteil angeordnet und wirkt mit einem zu Justierungszwecken bewegbaren Schlitten zusammen, wobei das Rahmenteil und/oder das Flügelteil relativ zu dem Schlitten bewegbar sind. Der Schlitten ist dem Rahmenteil oder dem Flügelteil zugeordnet, wobei dem jeweils anderen Teil eine Lasche zugeordnet ist, die in den Schlitten eingreift.

Insbesondere wirkt der Schlitten mit der Justierwelle zusammen, die wiederum mit Hilfe des Justierelements verdrehbar ist. Zur Umsetzung einer Drehbewegung der Justierwelle in eine Translationsbewegung des Schlittens kann ein Gewinde vorgesehen sein.

Es versteht sich, dass der Längsjustierungsmechanismus und der Querjustierungsmechanismus grundsätzlich ähnlich aufgebaut sein können. In vielen Fällen ist es vorteilhaft und konstruktiv günstig, wenn der Schlitten in einer Richtung parallel zur Schwenkachse bewegbar ist. Die Lasche ist erfindungsgemäß in einer Richtung senkrecht zur Schwenkachse verschiebbar in einer Laschenaufnahme des Schlittens angeordnet. Der Querjustierungsmechanismus wirkt direkt, insbesondere über ein Gewinde mit der Lasche zusammen.

Zur Verbesserung der Stabilität der Beschlaganordnung und insbesondere der Justiereinheit kann der Schlitten in einem Gehäuse angeordnet sein, das Führungselemente zur Führung des Schlittens aufweist. Wenn das Gehäuse die Justiereinheit im Wesentlichen vollständig abdeckt, ist diese zudem vor unbeabsichtigter oder unzulässiger Manipulation und vor Verschmutzung geschützt.

Die Führungselemente sind insbesondere so ausgestaltet, dass sie ein Lager für eine Verschwenkung des Schlittens um eine Achse parallel zu der Schwenkachse bilden.

Um die Montage eines Flügels in einem Rahmen zu erleichtern, kann das Rahmenteil oder das Flügelteil ein fest mit dem Rahmen oder mit dem Flügel verbindbares Basiselement umfassen. Bei dieser Ausführungsform ist zwischen in belastetem Zustand der Beschlaganordnung zusammenwirkenden Komponenten des Basiselements und des Längsjustierungsmechanismus in einem unbelasteten Zustand der Beschlaganordnung in einer Richtung parallel zur Schwenkachse ein Montagespiel vorgesehen. Das Montagespiel legt einen maximalen relativen Versatz zwischen dem Rahmenteil und dem Flügelteil fest.

Diese Ausführungsform ist insbesondere dann von Vorteil, wenn zum Montieren eines Flügels in einem Rahmen mehrere Beschlaganordnungen verwendet werden. Dabei tritt das Problem auf, dass die einzelnen Beschlaganordnungen herkömmlicher Bauweise in einem aufwendigen iterativen Prozess justiert werden müssen, da eine Betätigung der direkt zusammenwirkenden Komponenten der jeweiligen Justierungsmechanismen schnell zu mechanischen Verspannungen führen. Im Gegensatz dazu ist es bei einer Beschlaganordnung der vorstehend beschriebenen Art mit Montagespiel möglich, zunächst mehrere Beschlaganordnungen an dem Flügel und dem Rahmen zu befestigen und den Flügel anschließend mittels einer der Beschlaganordnungen lagegenau zu positionieren. Die anderen Beschlaganordnungen behindern diesen Justierungsprozess nicht, da deren Rahmenteile und Flügelteile aufgrund des Montagespiels relativ zueinander bewegbar sind. Nachdem der Flügel korrekt positioniert ist, können die Längsjustierungsmechanismen der anderen Beschlaganordnungen so eingestellt werden, dass auch sie belastet werden. D.h. deren Montagespiel wird durchfahren, bis die entsprechenden Komponenten des jeweiligen Basiselements und des zugeordneten Längsjustierungsmechanismus zusammenwirken und auch diese Beschlaganordnungen somit eine Tragwirkung entfalten, so dass die als erstes justierte Beschlaganordnung entlastet wird.

Das Montagespiel kann derart dimensioniert sein, dass der maximale relative Versatz zwischen dem Rahmenteil und dem Flügelteil zwischen ca. 1 mm und ca. 10 mm, insbesondere zwischen ca. 1 mm und ca. 5 mm, bevorzugt zwischen ca. 3 mm und ca. 10 mm, vorteilhaft zwischen ca. 3 mm und ca. 8 mm, beträgt. Der Längsjustierungsmechanismus kann eine drehbar gelagerte Justierwelle umfassen, die durch ein Justierelement oder direkt zu einer Drehbewegung antreibbar ist, um eine relative Bewegung zwischen dem Rahmenteil und dem Flügelteil zu bewirken. Eine Drehachse der Justierwelle kann parallel zu der Schwenkachse angeordnet sein.

Insbesondere weist die Justierwelle eine Schulter auf, die in einem belasteten Zustand der Beschlaganordnung mit einem an dem Basiselement vorgesehenen Ansatzelement zusammenwirkt. Bildlich gesprochen stützt sich beispielsweise das Ansatzelement in einem belasteten Zustand der Beschlaganordnung auf der Schulter der Justierwelle ab, oder umgekehrt. Die Belastung der Beschlaganordnung wird somit durch die Schulter und das entsprechend ausgebildete Ansatzelement von dem Flügelteil auf den das Rahmenteil übertragen.

Die Justierwelle kann - in einem unbelasteten oder belasteten Zustand der Beschlaganordnung - relativ zu dem Basiselement in einer Richtung parallel zur Schwenkachse verfahrbar sein.

Das Basiselement kann ein Bauteil eines Gehäuses sein, das die Justiereinheit aufnimmt und insbesondere im Wesentlichen vollständig abdeckt. Das Gehäuse kann ferner ein Bauteil aufweisen, das an dem Basiselement befestigbar ist und das eine Komponente aufweist, die in einem belasteten Zustand der Beschlaganordnung mit der Komponente des Längsjustierungsmechanismus zusammenwirkt. Insbesondere ist die genannte Komponente des Deckelbauteils komplementär zu der entsprechenden Komponente des Basiselements ausgebildet.

Bevorzugt ist die Justiereinheit an dem Flügelteil angeordnet.

Nachfolgend wird die vorliegende Erfindung rein beispielhaft anhand einer vorteilhaften Ausführungsform unter Bezugnahme auf die beigefügten Zeichnungen erläutert. Es zeigen:
- Fig. 1 und 2: verschiedene Perspektivansichten einer Ausführungsform der erfindungsgemäßen Beschlaganordnung,
- Fig. 3: das Rahmenteil der Beschlaganordnung der Fig. 1 und 2,
- Fig. 4, 5 und 7: verschiedene Ansichten des Flügelteils der Beschlaganordnung der Fig. 1 und 2,
- Fig. 6: eine Detailansicht des Längsjustierungsmechanismus und
- Fig. 8: eine Schnittansicht der Beschlaganordnung in einer Ebene senkrecht zur Schwenkachse.

Fig. 1 zeigt eine Beschlaganordnung 10, die beispielsweise zur Befestigung eines Flügels eines Fensters, einer Tür oder dergleichen an einem entsprechenden Rahmen dient. Die Beschlaganordnung 10 umfasst ein Flügelteil 14, das an dem Flügel befestigt wird, und ein Rahmenteil 12, das an dem Rahmen befestigt wird. Das Flügelteil 14 und das Rahmenteil 12 sind durch einen Achsstift 16 verschwenkbar miteinander gekoppelt. Der Achsstift 16 bildet somit eine Schwenkachse der Beschlaganordnung 10.

Befestigt man das Flügelteil 14 und das Rahmenteil 12 an der ihnen jeweils zugeordneten Komponente eines Fensters bzw. einer Tür, so tritt häufig das Problem auf, dass der Flügel in dem Rahmen nicht korrekt positioniert ist. Zwar sind die Positionierungsfehler zumeist recht klein, sie können jedoch ein korrektes Schließen des Fensters bzw. der Tür behindern. Abgesehen davon stört eine schlechte Zentrierung des Flügels in dem Rahmen den optischen Eindruck in nicht unerheblichem Maße.

Um die Lage des Flügels in dem Rahmen nachträglich noch korrigieren zu können, umfasst die Beschlaganordnung 10 eine Justiereinheit, mit der sich die relative räumliche Anordnung des Flügelteils 14 und des Rahmenteils 12 justieren lässt. Die Justiereinheit ist im Wesentlichen im Inneren des Flügelteils 14 angeordnet, so dass deren mechanischen Komponenten bzw. die Mechanismen zur Erzeugung der verschiedenen Justierungsbewegungen in Fig. 1 nicht zu sehen sind. In Fig. 1 sind lediglich Justierschrauben 18, 18' sowie eine Positionsanzeige 20 zu erkennen.

Der Achsstift 16 wird von Schwenklagern 24 des Rahmenteils 12 aufgenommen. Er koppelt eine Lasche 22 verschwenkbar mit den Schwenklagern 24. Die Lasche 22 ragt in einen Körper 14a des Flügelteils 14. Wenn das Rahmenteil 12 an dem Rahmen fixiert ist, lastet der mit dem Flügelteil 14 verbundene Flügel letztlich auf der Lasche 22. Durch eine Drehung der Justierschraube 18 kann das Flügelteil 14 relativ zu der Lasche 22 in einer Richtung parallel zu dem die Schwenkachse der Beschlaganordnung 10 bildenden Achsstift 16 verfahren werden. Findet die Beschlaganordnung 10 beispielsweise bei einer Tür Verwendung, so kann durch eine Betätigung der Justierschraube 18 eine Höhenausrichtung des Flügels der Tür in dem Rahmen angepasst werden.

Die Positionsanzeige 20 zeigt an, in welcher Lage - bezogen auf eine Richtung parallel zu dem Achsstift 16 - sich die Lasche 22 relativ zu dem Körper 14a des Flügelteils 14 befindet, so dass ein Bediener den Fortschritt des Justierungsprozesses besser beobachten kann. Mit anderen Worten zeigt die Positionsanzeige 20 direkt an, in welche Richtung und um welchen Betrag der Körper 14a relativ zu der Lasche 22 und damit dem Rahmenteil 12 bewegt wird.

Die Justierschraube 18' ermöglicht eine Justierung des Winkels zwischen einer durch die Lasche 22 aufgespannten Ebene und einer durch das Flügelteil 14 aufgespannten Ebene, nach nachstehend anhand von Fig. 8 näher erläutert wird.

Den Justierschrauben 18, 18' und der Positionsanzeige 20 sind Markierungen zugeordnet, um die Bedienung der Justiereinheit der Beschlaganordnung 10 zu erleichtern. Ferner weist der Körper 14a Befestigungsöffnungen 32 auf, durch die Befestigungselemente - beispielsweise Schrauben - zur Befestigung des Flügelteils 14 an dem Flügel geführt werden können. Befestigungsöffnungen 32 sind auch an einer Befestigungsplatte 33 des Rahmenteils 12 vorgesehen.

Fig. 2 zeigt eine weitere Perspektivansicht der Beschlaganordnung 10, wodurch zu erkennen ist, dass sich der Körper 14a des Flügelteils 14 aus einem Basisteil 28 und einem Deckelteil 30 zusammensetzt. Das Basisteil 28 und das Deckelteil 30 bilden ein Gehäuse und schützen die mechanischen Komponenten der Justiereinheit und tragen daher zur robusten Ausgestaltung der Beschlaganordnung 10 bei.

Die Ansicht der Fig. 2 ermöglichen den Blick auf eine Montageöffnung 34 des Gehäuses, die an der dem Rahmenteil 12 abgewandten Seite des Körpers 14a angeordnet ist. Durch die Montageöffnung 34 kann eine Komponente eines Querjustierungsmechanismus der Justiereinheit erreicht werden, um diese im Zuge eines werkseitigen Zusammenbaus der Beschlaganordnung 10 sichern zu können, wie anhand von Fig. 5 noch näher erläutert wird. Der Querjustierungsmechanismus dient zur Verschiebung der Lasche 22 in einer Richtung senkrecht zur Schwenkachse der Beschlaganordnung 10.

Fig. 3 verdeutlicht den grundsätzlich sehr einfachen Aufbau des Rahmenteils 12. Neben den Schwenklagern 24 umfasst das Rahmenteil 12 lediglich die die Befestigungsöffnungen 32 aufweisende Befestigungsplatte 33. Das Rahmenteil 12 umfasst keine Komponenten der Justiereinheit.

Fig. 4 zeigt eine Ansicht des Flügelteils 14 bei abgenommenem Deckelteil 30. Es ist zu erkennen, dass die Lasche 22 in einen Schlitten 36 ragt, der in einer Richtung parallel zu der Schwenkachse der Beschlaganordnung 10 im Inneren des Körpers 14a des Flügelteils 14 verfahrbar ist. Um die Bewegung des Schlittens 36 zu stabilisieren, sind der Schlitten 36 und mit ihm in direktem Kontakt stehende Abschnitte des Basisteils 28 und des Deckelteils 30 mit komplementären Oberflächenstrukturen versehen, die die genannte Bewegung zulassen und die Bewegungen des Schlittens 36 in anderen Raumrichtungen zuverlässig verhindern. Beispielsweise ist an dem Basisteil 28 eine flache Nut 38 vorgesehen, die parallel zu dem Achsstift 16 verläuft. Der Schlitten 36 ist an seiner - in Fig. 4 nicht zu sehenden - Unterseite mit einer komplementär ausgeformten Rippe versehen. Eine entsprechende Führungseinrichtung, umfassend eine Rippe 40 an der oberen Seite des Schlittens 36, ist zwischen dem Deckelteil 30 und dem Schlitten 36 vorgesehen.

Die Rippen 40 und die Nuten 38 bilden - wie anhand von Fig. 8 nachfolgend noch eingehend erläutert wird - außerdem ein Lager, durch das die Lasche 22 relativ zu dem Flügelteil 14 verschwenkbar gelagert ist.

Um das Flügelteil 14 und den Schlitten 36 relativ zueinander parallel zu der Schwenkachse der Beschlaganordnung 10 verfahren zu können, ist ein Längsjustierungsmechanismus 42 vorgesehen, der die vorstehend bereits erwähnte Justierschraube 18 umfasst. Die Justierschraube 18 ist radial außenseitig mit einer Schnecke 44 versehen, in die ein Zahnrad 46 eingreift, das wiederum drehfest mit einer Justierwelle 48 verbunden ist. Die Justierwelle 48 ragt in eine Öffnung des Schlittens 36. Das in den Schlitten 36 ragende Ende der Justierwelle 48 ist mit einem Außengewinde versehen, das in ein entsprechendes Innengewinde der Öffnung des Schlittens 36 eingreift.

Letztlich wird die Justierschraube 18 somit über ein Schneckengewinde und die vorstehend beschriebene Außen-/Innengewinde-Kombination mit dem Schlitten 36 gekoppelt. Eine Drehung der Justierschraube 18 bewirkt über das aus der Schnecke 44 und dem Zahnrad 46 bestehende Schneckengetriebe eine Drehung der Justierwelle 48, die über die vorstehend genannten Außen-/Innengewinde-Kombination bei fixiertem Rahmenteil 12 in eine Bewegung des Flügelteils 14 in einer Richtung parallel zu der Schwenkachse der Beschlaganordnung 10 umgesetzt wird. Durch eine geeignete Ausbildung der beteiligten Gewinde kann eine beliebige Über-/Untersetzung einer Justierdrehbewegung der Justierschrauben 18 in einen Bewegung des Schlittens 36 realisiert werden.

Im Gegensatz zu herkömmlichen Längsjustierungsmechanismen weist der Längsjustierungsmechanismus 42 den Vorteil auf, dass er sich auch bei Benutzung der Beschlaganordnung 10 nicht verstellt. Das aus der Schnecke 44 und dem Zahnrad 46 bestehende Schneckengewinde weist nämlich selbsthemmende Eigenschaften auf. Eine Schwenkbewegung der Beschlaganordnung 10 wirkt zwar auf den Schlitten 36. Da aber die Drehachse der Justierschraube 18 senkrecht zu der Drehachse der Justierwelle 48 ausgerichtet ist und ein Schneckengetriebe die beiden genannten Komponenten 18, 48 koppelt, führen auch fortwährende Belastungen des Schlittens 36 nicht zu einer Bewegung der Justierschraube 18. Mit anderen Worten kann eine räumliche Verstellung der Teile 12, 14 relativ zueinander in einer Richtung parallel zur Schwenkachse nur herbeigeführt werden, wenn die Justierschraube 18 aktiv betätigt wird.

Fig. 5 zeigt eine ähnliche Ansicht des Rahmenteils 14 wie die Fig. 4. Allerdings wurden Teile des Schlittens 36 entfernt, um das dem Zahnrad 46 abgewandte und in den Schlitten ragende Ende der Justierwelle 48 erkennbar zu machen. Am unteren Ende der Justierwelle 48 ist ein Außengewinde 49a vorgesehen, das mit einem komplementär ausgebildeten Innengewinde 49b des Schlittens 36 zusammenwirkt. Die Gewinde 49a, 49b dienen zur Umsetzung einer Drehbewegung der Justierwelle 48 in eine Hubbewegung B1 des Flügelteils 14 parallel zur Schwenkachse der Beschlaganordnung 10.

Die Fig. 5 gestattet ferner Einblicke in die Funktionsweise eines Querjustierungsmechanismus 50, dessen Zweck bereits vorstehend erwähnt wurde. Um die Lasche 22 in einer Richtung senkrecht zu der Schwenkachse der Beschlaganordnung 10 verfahren zu können (Querbewegung B2), ist eine Schraube 52 vorgesehen, die mit der Lasche 22 zusammenwirkt. Ein Kopf der Schraube 52 kann durch die Justieröffnung 53 erreicht werden. Eine Drehung der Schraube 52 führt dazu, dass die Lasche 22 in den Schlitten 36 hineingezogen wird, was in Fig. 5 einer Bewegung B2 in der Bildebene nach rechts entspricht, oder von dem Schlitten 36 weggedrückt wird, was in Fig. 5 einer Bewegung B2 in der Bildebene nach links entspricht. Um zu verhindern, dass die Schraube 52 nach einem werksseitigen Zusammenbau der Beschlaganordnung 10 unbeabsichtigt vollständig herausgedreht werden kann, wird sie an ihrem dem Rahmenteil 12 abgewandten Ende aufgeweitet. Um dieses Ende der Schraube 52 zu diesem Zweck erreichen zu können, ist die Montageöffnung 34 vorgesehen.

Grundsätzlich kann auch der Querjustierungsmechanismus - abweichend von der dargestellten Bauart - selbsthemmend ausgestaltet sein. Da die Problematik bezüglich eines Verlusts der Justierung bei Gebrauch der Beschlaganordnung - also durch Verschwenken des Rahmen- bzw. Flügelteils - insbesondere in Zusammenhang mit dem Längsjustierungsmechanismus auftritt, ist es in vielen Fällen ausreichend, nur letzteren mit selbsthemmenden Eigenschaften auszustatten.

Fig. 6 zeigt einen Teil des Längsjustierungsmechanismus 42 in einer Detailansicht. Zu sehen sind unter anderem die Justierschraube 18 mit der Schnecke 44, in die das an der Justierwelle 48 angeordnete Zahnrad 46 eingreift. In einem belasteten Zustand der Beschlaganordnung 10 hängt das Flügelteil 14 über die Lasche 22 letztlich an dem fest am Rahmen angeordneten Rahmenteil 12. Dabei spielt die Justierwelle 48 eine entscheidende Bedeutung. An ihr ist nämlich eine Schulter 54 ausgebildet, auf der in einem belasteten Zustand der Beschlaganordnung 10 ein Vorsprung 56 ruht, der einstückig mit dem Basisteil 28 ausgebildet ist. Das Deckelteil 30 weist einen komplementär ausgebildeten Vorsprung 56 auf, so dass diese in einem montierten Zustand der Teile 28, 30 zusammen letztlich einen Tragring bilden, der auf der Schulter 54 lastet.

Wie vorstehend bereits beschrieben, führt eine Drehung der Justierwelle 48 aufgrund der Gewinde 49a, 49b dazu, dass das Flügelteil 14 angehoben oder abgesenkt wird. Dabei wird die Justierwelle 48 durch eine Drehung in den Schlitten 36 hineingedreht oder aus ihm herausgedreht, wodurch der Vorsprung 56 auf den Schlitten 36 zu bewegt oder von diesem wegbewegt wird.

In Fig. 6 ist der Längsjustierungsmechanismus 42 in einem unbelasteten Zustand der Beschlaganordnung 10 gezeigt. Der Vorsprung 56 ruht nicht auf der Schulter 54. Zwischen den genannten Komponenten liegt ein Spiel X1 vor, das in einem unbelasteten Zustand der Beschlaganordnung 10 die Montage und Justierung der Beschlaganordnung 10 vereinfacht. Ein maximal zur Verfügung stehendes Montagespiel X setzt sich aus dem vorstehend genannten Spiel X1 und einem zweiten Spiel X2 zusammen, das in dem dargestellten Zustand zwischen dem Vorsprung 56 und einer Schulter 54' der Justierwelle 48 vorliegt. Mit anderen Worten wird das Spiel X durch den Abstand der Schultern 54, 54' und die Breite des Vorsprungs 56 bestimmt. Das Montagespiel X beträgt in der Praxis zwischen 1 und 10 mm, bevorzugt weniger als 5 mm, z. B. etwa 3 mm.

Aus den vorstehenden Ausführungen ist ersichtlich, dass die Justierwelle 48 relativ zu dem Basisteil 28 und damit letztlich auch zu der Justierschraube 18 verfahrbar ist. Dies bedeutet, dass auch die Komponenten 44, 46 des Schneckengewindes relativ zueinander verschiebbar sein müssen. Um zu gewährleisten, dass das Schneckengewinde seine Funktion auch in den verschiedensten Positionen der Justierwelle 48 erfüllen kann, d.h. wenn beispielsweise X1 = 0 oder X2 = 0, ist die Verzahnung des Zahnrads 46 vergleichsweise breit ausgeführt. Auch in den vorstehend beispielhaft genannten Extremsituationen X1 = 0 oder X2 = 0 ist so noch ein Eingriff der Verzahnung des Zahnrads 46 in die Schnecke 44 der Justierschraube 18 gewährleistet.

Beispielhaft wird nachfolgend erläutert, in welcher Form das Montagespiel X die Montage eines Flügels in einem Rahmen erleichtert. Im folgenden Beispiel wird davon ausgegangen, dass zwei Beschlaganordnungen 10 der vorstehend beschriebenen Art zum Einsatz gelangen.

Zunächst werden die Rahmenteile 12 an dem Rahmen und die Flügelteile 14 an dem Flügel in den in etwa korrekten Positionen fixiert. Dann wird mit Hilfe einer der Beschlaganordnungen 10 eine Justierung der Position des Flügels in dem Rahmen vorgenommen. Aufgrund des Spiels X, können sich die jeweiligen Rahmenteile 12 und Flügelteile 14 relativ zueinander frei bewegen, so dass die in diesem Zustand nicht belastete andere Beschlaganordnung 10 die Justierung nicht behindert. Die bei der Justierung verwendete Beschlaganordnung 10 trägt in diesem Zustand den Flügel alleine. Sobald der Flügel korrekt in dem Rahmen positioniert ist, wird der Längsjustierungsmechanismus 42 der zuvor nicht belasteten Beschlaganordnung 10 betätigt, bis dessen Schulter 54 an den Vorsprüngen 56 der Teile 28, 30 anschlägt. Ab dann erbringt auch diese Beschlaganordnung 10 eine Tragwirkung, ohne bei der Justierung selbst - d.h. bei der Positionskorrektur des Flügels - eingesetzt worden zu sein.

Fig. 7 verdeutlicht die Geometrie der Lasche 22, da der Schlitten 36 nicht gezeigt ist. Der Schlitten 36 dient letztlich als Zwischenelement zur Umsetzung einer Drehbewegung der Justierwelle 48 in eine Translationsbewegung, die auf die senkrecht dazu durch den Querjustierungsmechanismus 50 verfahrbare Lasche 22 übertragen wird.

Fig. 8 zeigt einen Schnitt durch die Beschlaganordnung 10 in einer Ebene senkrecht zur Schwenkachse. Die Beschlaganordnung 10 ist in einem geschlossenen Zustand des Flügels gezeigt. Bei der Beschlaganordnung 10 handelt es sich um einen verdeckten Beschlag.

Durch die Schnittansicht der Fig. 8 wird die Funktionsweise des durch die Justierschraube 18' betätigbaren Justierungsmechanismus deutlich. Durch eine Drehung der Justierschraube 18' wird der Schlitten 36 in der gezeigten Ebene verschwenkt. Als Lager dienen dabei die Nuten 38 und die Rippen 40, die - wie bereits beschrieben - auch als Führungselemente zur Festlegung einer Bewegung des Schlittens 36 parallel zur Schwenkachse dienen.

### Bezugszeichenliste

- 10: Beschlaganordnung
- 12: Rahmenteil
- 14: Flügelteil
- 14a: Körper
- 16: Achsstift
- 18, 18': Justierschraube
- 20: Positionsanzeige
- 22: Lasche
- 24: Schwenklager
- 28: Basisteil
- 30: Deckelteil
- 32: Befestigungsöffnung
- 33: Befestigungsplatte
- 34: Montageöffnung
- 36: Schlitten
- 38: Nut
- 40: Rippe
- 42: Längsjustierungsmechanismus
- 44: Schnecke
- 46: Zahnrad
- 48: Justierwelle
- 49a: Außengewinde
- 49b: Innengewinde
- 50: Querjustierungsmechanismus
- 52: Schraube
- 53: Justieröffnung
- 54, 54': Schulter
- 56: Vorsprung
- B1, B2: Bewegungsrichtung
- X, X1, X2: Spiel

## Patentansprüche

1. Beschlaganordnung für einen Flügel eines Fensters, einer Tür oder dergleichen mit einem zur Anbringung an dem Flügel ausgebildeten Flügelteil (14) und mit einem zur Anbringung an einem feststehenden Rahmen ausgebildeten Rahmenteil (12), wobei das Flügelteil (14) und das Rahmenteil (12) um eine Schwenkachse verschwenkbar miteinander gekoppelt sind und wobei das Rahmenteil (12) und das Flügelteil (14) zu Justierungszwecken mittels eines Längsjustierungsmechanismus (42) einer Justiereinheit in einer Richtung (B1) parallel zu der Schwenkachse relativ zueinander bewegbar sind, wobei die Justiereinheit an dem Rahmenteil (12) oder dem Flügelteil (14) angeordnet ist und mit einem zu Justierungszwecken bewegbaren Schlitten (36) zusammenwirkt, wobei das Rahmenteil (12) und/oder das Flügelteil (14) relativ zu dem Schlitten (36) bewegbar sind, wobei der Schlitten (36) dem Rahmenteil (12) oder dem Flügelteil (14) zugeordnet ist und dem anderen Teil (14 bzw. 12) eine Lasche (22) zugeordnet ist, die in den Schlitten (36) eingreift, wobei die Lasche (22) in einer Richtung (B2) senkrecht zur Schwenkachse verschiebbar in einer Laschenaufnahme des Schlittens (36) angeordnet ist, wobei, der Längsjustierungsmechanismus (42) selbsthemmende Eigenschaften aufweist und wobei die Justiereinheit einen Querjustierungsmechanismus (50) aufweist, der derart ausgestaltet ist, dass das Rahmenteil (12) und das Flügelteil (14) zu Justierungszwecken in der Richtung (B2) senkrecht zu der Schwenkachse relativ zueinander bewegbar sind, **dadurch gekennzeichnet, dass** der Längsjustierungsmechanismus (42) zumindest ein Schneckengetriebe (44, 46) umfasst und dass der Querjustierungsmechanismus (50) eine drehbare Schraube (52) aufweist, die mit der Lasche (22) direkt zusammenwirkt.

2. Beschlaganordnung nach Anspruch 1,
**dadurch gekennzeichnet, dass**
der Querjustierungsmechanismus (50) selbsthemmende Eigenschaften aufweist.

3. Beschlaganordnung nach zumindest einem der vorstehenden Ansprüche,
**dadurch gekennzeichnet, dass**
der Querjustierungsmechanismus (50) zumindest ein Schneckengetriebe umfasst.

4. Beschlaganordnung nach Anspruch 1 oder 2,
**dadurch gekennzeichnet, dass**
der Längsjustierungsmechanismus (42) und/oder der Querjustierungsmechanismus (50) derart ausgebildet sind, dass eine Justierbewegung (B1 bzw. B2) des Rahmenteils (12) und des Flügelteils (14) relativ zueinander durch eine Drehbewegung eines Justierelements (18 bzw. 18') bewirkbar ist, insbesondere wobei eine Drehachse des Justierelements (18, 18') senkrecht zu einer durch eine Drehung des Justierelements (18, 18') bewirkten Justierbewegung (B1 bzw. B2) angeordnet ist.

5. Beschlaganordnung nach Anspruch 4,
**dadurch gekennzeichnet, dass**
das Justierelement (18) drehfest mit einer Schnecke (44) verbunden ist, in die ein mit einer Justierwelle (48) des Längsjustierungsmechanismus (42) oder des Querjustierungsmechanismus drehfest verbundenes Zahnrad (46) eingreift.

6. Beschlaganordnung nach Anspruch 1,
**dadurch gekennzeichnet, dass**
der Schlitten (36) über ein Gewinde (49a, 49b) mit einer Justierwelle (48) des Längsjustierungsmechanismus (42) zusammenwirkt.

7. Beschlaganordnung nach zumindest einem der Ansprüche 1 bis 6,
**dadurch gekennzeichnet, dass**
der Schlitten (36) in einem Gehäuse (28, 30) angeordnet ist, das Führungselemente (38, 40) zur Führung des Schlittens (36) aufweist, insbesondere wobei das Gehäuse (28, 30) die Justiereinheit im Wesentlichen vollständig abdeckt.

8. Beschlaganordnung nach Anspruch 7,
**dadurch gekennzeichnet, dass**
die Führungselemente (38, 40) so ausgestaltet sind, dass sie ein Lager für eine Verschwenkung des Schlittens (36) um eine Achse parallel zu der Schwenkachse bilden.

9. Beschlaganordnung nach zumindest einem der vorstehenden Ansprüche,
**dadurch gekennzeichnet, dass**
das Rahmenteil (12) oder das Flügelteil (14) ein fest mit dem Rahmen oder mit dem Flügel verbindbares Basiselement (28) umfasst und dass zwischen in belastetem Zustand der Beschlaganordnung zusammenwirkenden Komponenten (56 bzw. 54) des Basiselements (28) und des Längsjustierungsmechanismus (42) in einem unbelasteten Zustand der Beschlaganordnung in einer Richtung parallel zur Schwenkachse ein Montagespiel (X) vorgesehen ist, das einen maximalen relativen Versatz zwischen dem Rahmenteil (12) und dem Flügelteil (14) festlegt.

10. Beschlaganordnung nach Anspruch 9,
**dadurch gekennzeichnet, dass**
das Montagespiel (X) derart dimensioniert ist, dass der maximale relative Versatz zwischen dem Rahmenteil (12) und dem Flügelteil (14) zwischen ca. 1 mm und ca. 10 mm, insbesondere zwischen ca. 1 mm und ca. 5 mm, bevorzugt zwischen ca. 3 mm und ca. 10 mm, vorteilhaft zwischen ca. 3 mm und ca. 8 mm, beträgt.

11. Beschlaganordnung nach Anspruch 9 oder 10,
**dadurch gekennzeichnet, dass**
der Längsjustierungsmechanismus (42) eine drehbar gelagerte Justierwelle (48) umfasst, die durch ein Justierelement (18) oder direkt zu einer Drehbewegung antreibbar ist, um eine relative Bewegung zwischen dem Rahmenteil (12) und dem Flügelteil (14) zu bewirken, insbesondere wobei eine Drehachse der Justierwelle (48) parallel zu der Schwenkachse angeordnet ist.

12. Beschlaganordnung nach Anspruch 11,
**dadurch gekennzeichnet, dass**
die Justierwelle (48) eine Schulter (54) aufweist, die in einem belasteten Zustand der Beschlaganordnung mit einem an dem Basiselement (28) vorgesehenen Ansatzelement (56) zusammenwirkt, und/oder dass die Justierwelle (48) relativ zu dem Basiselement (28) in einer Richtung parallel zu der Schwenkachse verfahrbar ist.

13. Beschlaganordnung nach Anspruch 9 bis 12,
**dadurch gekennzeichnet, dass**
das Basiselement (28) ein Bauteil eines Gehäuses ist, das die Justiereinheit aufnimmt und insbesondere im Wesentlichen vollständig abdeckt, und/oder dass das Gehäuse ein Deckelbauteil (30) aufweist, das an dem Basiselement (28) befestigbar ist und das eine Komponente aufweist, die in einem belasteten Zustand der Beschlaganordnung mit der Komponente (54) des Längsjustierungsmechanismus (42) zusammenwirkt.

## Claims

1. A fitting arrangement for a leaf of a window, of a door or the like having a leaf part (14) configured for attachment to the leaf and having a frame part (12) configured for attachment to a fixed-position frame, wherein the leaf part (14) and the frame part (12) are pivotably coupled to one another about a pivot axis, and wherein the frame part (12) and the leaf part (14) are movable relative to one another for adjustment purposes in a direction (B1) in parallel with the pivot axis by means of a longitudinal adjustment mechanism (42) of an adjustment unit; wherein the adjustment unit is arranged at the frame part (12) or at the leaf part (14) and cooperates with a slide (36) which is movable for adjustment purposes; wherein the frame part (12) and/or the leaf part (14) is/are movable relative to the slide (36); wherein the slide (36) is associated with the frame part (12) or with the leaf part (14) and a tab (22) is associated with the other part (14 or 12) and engages into the slide (36); wherein the tab (22) is displaceably arranged in a tab receiver of the slide (36) in a direction (B2) perpendicular to the pivot axis;
wherein the longitudinal adjustment mechanism (42) has self-locking properties;
and wherein the adjustment unit has a transverse adjustment mechanism (50) which is designed such that the frame part (12) and the leaf part (14) are movable relative to one another for adjustment purposes in the direction (B2) perpendicular to the pivot axis, **characterized in that** the longitudinal adjustment mechanism (42) comprises at least one worm gear (44, 46); and **in that** the transverse adjustment mechanism (50) has a rotatable screw (52) which directly cooperates with the tab (22).

2. A fitting arrangement in accordance with claim 1,
**characterized in that**
the transverse adjustment mechanism (50) has self-locking properties.

3. A fitting arrangement in accordance with at least one of the preceding claims,
**characterized in that**
the transverse adjustment mechanism (50) comprises at least one worm gear.

4. A fitting arrangement in accordance with claim 1 or claim 2,
**characterized in that**
the longitudinal adjustment mechanism (42) and/or the transverse adjustment mechanism (50) is/are configured such that an adjustment movement (B1 or B2) of the frame part (12) and of the leaf part (14) relative to one another can be effected by a rotational movement of an adjustment element (18 or 18'), in particular with an axis of rotation of the adjustment element (18, 18') being arranged perpendicular to an adjustment movement (B1 or B2) effected by a rotation of the adjustment element (18, 18').

5. A fitting arrangement in accordance with claim 4,
**characterized in that**
the adjustment element (18) is rotationally fixedly connected to a worm (44) into which a toothed wheel (46) engages which is rotationally fixedly connected to an adjustment shaft (48) of the longitudinal adjustment mechanism (42) or of the transverse adjustment mechanism.

6. A fitting arrangement in accordance with claim 1,
**characterized in that**
the slide (36) cooperates with an adjustment shaft (48) of the longitudinal adjustment mechanism (42) via a thread (49a, 49b).

7. A fitting arrangement in accordance with at least one of the claims 1 to 6,
**characterized in that**
the slide (36) is arranged in a housing (28, 30) which has guide elements (38, 40) for guiding the slide (36), in particular with the housing (28, 30) substantially completely covering the adjustment unit.

8. A fitting arrangement in accordance with claim 7,
**characterized in that**
the guide elements (38, 40) are designed such that they form a bearing for pivoting the slide (36) about an axis in parallel with the pivot axis.

9. A fitting arrangement in accordance with at least one of the preceding claims,
**characterized in that**
the frame part (12) or the leaf part (14) comprises a base element (28) which is fixedly connectable to the frame or to the leaf; and **in that** an assembly clearance (X), which defines a maximum relative offset between the frame part (12) and the leaf part (14), is provided between components (56 and 54 respectively) of the base element (28) and of the longitudinal adjustment mechanism (42), which cooperate in a loaded state of the fitting arrangement, in a direction in parallel with the pivot axis in an unloaded state of the fitting arrangement.

10. A fitting arrangement in accordance with claim 9,
**characterized in that**
the assembly clearance (X) is dimensioned such that the maximum relative offset between the frame part (12) and the leaf part (14) amounts to between approximately 1 mm and approximately 10 mm, in particular between approximately 1 mm and approximately 5 mm, preferably between approximately 3 mm and approximately 10 mm, advantageously between approximately 3 mm and approximately 8 mm.

11. A fitting arrangement in accordance with claim 9 or claim 10,
**characterized in that**
the longitudinal adjustment mechanism (42) comprises a rotatably supported adjustment shaft (48) which can be driven by an adjustment element (18) or directly to carry out a rotational movement in order to effect a relative movement between the frame part (12) and the leaf part (14), in particular with an axis of rotation of the adjustment shaft (48) being arranged in parallel with the pivot axis.

12. A fitting arrangement in accordance with claim 11,
**characterized in that**
the adjustment shaft (48) has a shoulder (54) which cooperates with an attachment element (56) provided at the base element (28) in a loaded state of the fitting arrangement; and/or **in that** the adjustment shaft (48) is movable relative to the base element (28) in a direction in parallel with the pivot axis.

13. A fitting arrangement in accordance with claims 9 to 12,
**characterized in that**
the base element (28) is a component of a housing which receives and in particular substantially completely covers the adjustment unit; and/or **in that** the housing has a cover component (30) which is fastenable to the base element (28) and which has a component that cooperates with the component (54) of the longitudinal adjustment mechanism (42) in a loaded state of the fitting arrangement.

## Revendications

1. Ensemble de ferrure pour un battant d'une fenêtre, d'une porte ou similaire, comportant une partie de battant (14) réalisée pour être montée sur le battant et une partie de cadre (12) réalisée être montée sur un cadre stationnaire, la partie de battant (14) et la partie de cadre (12) étant couplées l'une à l'autre de façon mobile en basculement autour d'un axe de basculement, et la partie de cadre (12) et la partie de battant (14) étant mobiles l'une par rapport à l'autre dans une direction (B1) parallèle à l'axe de basculement, à des fins d'ajustement au moyen d'un mécanisme d'ajustement longitudinal (42) d'une unité d'ajustement,
dans lequel
l'unité d'ajustement est disposée sur la partie de cadre (12) ou sur la partie de battant (14) et coopère avec un chariot (36) mobile à des fins d'ajustement,
la partie de cadre (12) et/ou la partie de battant (14) sont mobiles par rapport au chariot (36), et
le chariot (36) est associé à la partie de cadre (12) ou à la partie de battant (14), et
une patte (22) est associée à l'autre partie (14 ou 12), qui s'engage dans le chariot (36),
la patte (22) est disposée dans un logement à patte du chariot (36) de façon mobile en translation dans une direction (B2) perpendiculaire à l'axe de basculement,
le mécanisme d'ajustement longitudinal (42) présente des propriétés d'auto-blocage, et
l'unité d'ajustement comprend un mécanisme d'ajustement transversal (50) qui est conçu de telle sorte que la partie de cadre (12) et la partie de battant (14) sont mobiles l'une par rapport à l'autre dans la direction (B2) perpendiculaire à l'axe de basculement, à des fins d'ajustement,
**caractérisé en ce que**
le mécanisme d'ajustement longitudinal (42) comporte au moins un engrenage à vis sans fin (44, 46), et **en ce que**
le mécanisme d'ajustement transversal (50) comporte une vis rotative (52) qui coopère directement avec la patte (22).

2. Ensemble de ferrure selon la revendication 1,
**caractérisé en ce que**
le mécanisme d'ajustement transversal (50) présente des propriétés d'auto-blocage.

3. Ensemble de ferrure selon l'une au moins des revendications précédentes,
**caractérisé en ce que**
le mécanisme d'ajustement transversal (50) comporte au moins un engrenage à vis sans fin.

4. Ensemble de ferrure selon la revendication 1 ou 2,
**caractérisé en ce que**
le mécanisme d'ajustement longitudinal (42) et/ou le mécanisme d'ajustement transversal (50) sont réalisés de manière à pouvoir provoquer un mouvement d'ajustement (B1 ou B2) de la partie de cadre (12) et de la partie de battant (14) l'une par rapport à l'autre par un mouvement de rotation d'un élément d'ajustement (18 ou 18'), et en particulier un axe de rotation de l'élément d'ajustement (18, 18') est disposé perpendiculairement à un mouvement d'ajustement (B1 ou B2) provoqué par une rotation de l'élément d'ajustement (18, 18').

5. Ensemble de ferrure selon la revendication 4,
**caractérisé en ce que**
l'élément d'ajustement (18) est relié solidairement en rotation à une vis sans fin (44) dans laquelle s'engage une roue dentée (46) reliée solidairement en rotation à un arbre d'ajustement (48) du mécanisme d'ajustement longitudinal (42) ou du mécanisme d'ajustement transversal.

6. Ensemble de ferrure selon la revendication 1,
**caractérisé en ce que**
le chariot (36) coopère avec un arbre d'ajustement (48) du mécanisme d'ajustement longitudinal (42) par l'intermédiaire d'un pas de vis (49a, 49b).

7. Ensemble de ferrure selon l'une au moins des revendications 1 à 6, **caractérisé en ce que**
le chariot (36) est disposé dans un boîtier (28, 30) comprenant des éléments de guidage (38, 40) destinés à guider le chariot (36),
en particulier, le boîtier (28, 20) recouvrant sensiblement complètement l'unité d'ajustement.

8. Ensemble de ferrure selon la revendication 7,
**caractérisé en ce que**
les éléments de guidage (38, 40) sont conçus de manière à constituer un palier pour un basculement du chariot (36) autour d'un axe parallèle à l'axe de basculement.

9. Ensemble de ferrure selon l'une au moins des revendications précédentes,
**caractérisé en ce que**
la partie de cadre (12) ou la partie de battant (14) comprend un élément de base (28) susceptible d'être fermement relié au cadre ou au battant, et **en ce que**
dans un état non chargé de l'ensemble de ferrure, dans une direction parallèle à l'axe de basculement, il est prévu un jeu de montage (X) entre des composants (56 ou 54) de l'élément de base (28) et du mécanisme d'ajustement longitudinal (42) qui coopèrent l'un avec l'autre dans un état chargé de l'ensemble de ferrure, ledit jeu de montage définissant un décalage relatif maximal entre la partie de cadre (12) et la partie de battant (14).

10. Ensemble de ferrure selon la revendication 9,
**caractérisé en ce que**
le jeu de montage (X) est dimensionné de telle sorte que le décalage relatif maximal entre la partie de cadre (12) et la partie de battant (14) est compris entre environ 1 mm et environ 10 mm, en particulier entre environ 1 mm et environ 5 mm, de préférence entre environ 3 mm et environ 10 mm, avantageusement entre environ 3 mm et environ 8 mm.

11. Ensemble de ferrure selon la revendication 9 ou 10,
**caractérisé en ce que**
le mécanisme d'ajustement longitudinal (42) comprend un arbre d'ajustement (48) monté mobile en rotation qui peut être entraîné en un mouvement de rotation soit directement soit par un élément d'ajustement (18), afin de provoquer un mouvement relatif entre la partie de cadre (12) et la partie de battant (14), et en particulier
un axe de rotation de l'arbre d'ajustement (48) est agencé parallèlement à l'axe de basculement.

12. Ensemble de ferrure selon la revendication 11,
**caractérisé en ce que**
l'arbre d'ajustement (48) comprend un épaulement (54) qui, dans un état chargé de l'ensemble de ferrure, coopère avec un élément rapporté (56) prévu sur l'élément de base (28), et/ou **en ce que** l'arbre d'ajustement (48) est déplaçable par rapport à l'élément de base (28) dans une direction parallèle à l'axe de basculement.

13. Ensemble de ferrure selon l'une des revendications 9 à 12, **caractérisé en ce que**
l'élément de base (28) est un composant d'un boîtier qui reçoit l'unité d'ajustement et qui la recouvre en particulier sensiblement complètement, et/ou **en ce que**
le boîtier comprend un composant de couvercle (30) qui peut être fixé à l'élément de base (28) et qui comprend un composant qui, dans un état chargé de l'ensemble de ferrure, coopère avec le composant (54) du mécanisme d'ajustement longitudinal (42).
